# EUROPÄISCHE PATENTSCHRIFT

(11) **EP 3 095 997 B1**
(45) Veröffentlichungstag und Bekanntmachung des Hinweises auf die Patenterteilung: **02.01.2019**
(21) Anmeldenummer: 16165779.6
(22) Anmeldetag: 18.04.2016
(51) Int. Cl.: F02M 26/67, F02M 26/74

(54) **HEISSGASREGELVENTIL**
HOT GAS REGULATING VALVE
SOUPAPE DE REGULATION DE GAZ CHAUD

(30) Priorität: 22.05.2015 DE 102015209512
(43) Veröffentlichungstag der Anmeldung: 23.11.2016
(73) Patentinhaber: Bayerische Motoren Werke Aktiengesellschaft, 80809 München (DE)
(72) Erfinder: Foessl, Peter, 4441 Behamberg (AT); Ramsebner, Bernhard, 4551 Ried i. Traunkreis (AT)

(56) Entgegenhaltungen:
- DE-A1- 10 108 043
- DE-A1- 19 646 851
- DE-A1-102010 035 622
- DE-A1-102013 101 785
- JP-A- 2001 271 714
- JP-A- 2004 100 484
- US-A1- 2002 185 624

## Beschreibung

Die Erfindung betrifft ein Heißgasregelventil, insbesondere ein Abgasregelventil eines Fahrzeugs, gemäß dem Oberbegriff des Anspruchs 1.

Ein solches Heißgasregelventil wird z.B. als Abgasrückführventil in einem Abgasrückführsystem eines Verbrennungsmotors eingesetzt. In Verbrennungsmotoren werden bei hohen Verbrennungstemperaturen umweltschädliche Stickoxide gebildet, deren Entstehung reduziert werden kann, indem ein Teil des Abgases über ein Abgasrückführventil aus der Abgasleitung abgezweigt und der dem Motor zugeführten Frischluft beigemischt wird, um so die Sauerstoffkonzentration in der Ladeluft zu senken. Daraus resultiert ein Verbrennungsprozess bei niedrigeren Temperaturen, bei dem weniger Stickoxide entstehen. Eine noch höhere Effektivität in der Stickoxidreduzierung erhält man, wenn das rückgeführte Abgas gekühlt wird.

Insbesondere bei Dieselmotoren ist die Abgasrückführung eine entscheidende Maßnahme zur Senkung der Stickoxidemission, da der Einsatz von Abgasnachbehandlungssystemen allein zur Einhaltung umweltgesetzlicher Vorgaben nicht ausreichend ist.

Üblicherweise sind Abgasrückführventile nahe dem Auspuffkrümmer angebracht und werden folglich im heißen Abgasstrom bei Temperaturen von bis zu 850 °C betrieben. Zudem stellen Kontaminationen im Abgas wie etwa Rußpartikel, Motorölreste oder Dieselbestandteile erhöhte Anforderungen an das Ventil hinsichtlich gleichbleibender Funktion über die gesamte Fahrzeuglebensdauer, da sich diese Verbrennungsrückstände im Laufe der Zeit an den gasführenden Komponenten des Ventils ablagern.

Besonders schwerwiegend sind Verunreinigungen durch Kondensat- und Feststoffeinträge, die sich im Lagerbereich einer den Absperrkörper tragenden Ventilstange absetzen, da diese einen Lagerspalt zwischen der Ventilstange und dem Ventillager deutlich verringern können. Dies erhöht die Lagerreibung, wodurch das Ventil mit der Zeit immer schwergängiger wird, was letztendlich sogar zum Blockieren der Ventilstange und damit zum Ausfall des Bauteils führen kann.

Ein gattungsgemäßes Ventil ist aus der DE 101 08 043 A1 bekannt. Bei diesem ist der Hubbewegung des Ventiltellers eine Drehbewegung des Ventiltellers relativ zum Ventilsitz überlagert, wodurch Verunreinigungen oder Verschmutzungen an der Kontaktfläche zwischen Ventilteller und Ventilsitz gleichmäßig abgetragen werden.

Die US 2002/185624 A1 beschreibt ein Abgasrückführventil, dessen Ventilteller zum Öffnen und Schließen des Ventils eine reine Hubbewegung ausführt. In einem Ventillager sind mehrere dem Ventilschaft zugewandte Nuten vorgesehen, die der Bildung von Luftkissen zwischen Ventilschaft und Ventillager dienen, wodurch mögliche Ablagerungen verringert werden.

Aus der DE 10 2013 101 785 A1 ist ein Abgasventil bekannt, das ein die Ventilstange umgebendes topfförmiges Abschirmelement aufweist, welches dem thermischen Schutz des Ventilaktors vor heißen Abgasen dient. Ein umlaufender Kragen des Abschirmelements dient dabei als Abstreifer für Ablagerungen auf der Ventilstange, die bei Betätigung eine reine Hubbewegung ausführt.

Die DE 196 46 851 A1 schließlich offenbart ein Gaswechselventil einer Brennkraftmaschine, bei dem die Ventilführung für den Ventilschaft mit Mitteln zum Abstreifen bzw. mit Mitteln zum Verhindern des Absetzens von festen Ölrückständen versehen ist. Hierzu weist in einer Ausführungsform die Ventilführung mehrere gleichmäßig um den Umfang verteilt angeordnete Einschnitte auf, die der Bildung von Scratchkanten in Umfangsrichtung dienen.

Es ist Aufgabe der Erfindung, ein Heißgasregelventil bereitzustellen, bei dem insbesondere der Lagerbereich einer beweglichen Ventilstange vor übermäßiger Verunreinigung geschützt ist.

Erfindungsgemäß ist hierzu ein Heißgasregelventil, insbesondere Abgasregelventil, vorgesehen, mit einem Gehäuse und einem an einer Ventilstange angeordneten Absperrkörper, wobei die Ventilstange gehäuseseitig gelagert ist und bei Betätigung des Absperrkörpers eine Drehbewegung ausführt und wobei zumindest ein gehäuseseitiges Ventillager vorgesehen ist. Erfindungsgemäß ist im Bereich des Gehäuses wenigstens eine der Ventilstange zugewandte, nahe der Oberfläche der Ventilstange endende Schabekante vorhanden zum Abschaben von sich auf dem im ausgefahrenen Zustand der Ventilstange dem Heißgas ausgesetzten Abschnitt der Ventilstange befindlichen Ablagerungen, wobei die wenigstens eine Schabekante parallel oder schräg zur Längsachse der Ventilstange angeordnet ist, das Ventillager hat einen zum Absperrkörper weisenden Buchsenabschnitt, der zumindest einen radial durchgehenden Schlitz aufweist, dessen radial innenseitiger Rand die Schabekante bildet, das Ventillager weist auf der dem Absperrkörper abgewandten Seite einen Abschnitt auf, in dem eine der Ventilstange zugewandte zylindrische Aussparung zur Minimierung einer Reibungserhöhung infolge von unvermeidbaren Ablagerungen vorgesehen ist, und das Ventillager ist zum Absperrkörper hin radial von einem gehäuseseitigen Hitzeschild umgeben. Bei einer Drehung der Ventilstange werden also Verbrennungsrückstände, die sich auf der Ventilstange abgesetzt haben, an der Schabekante abgeschabt, wodurch insbesondere das Lager der Ventilstangevor übermäßigem Kondensat- und Feststoffeintrag geschützt ist. Dies gewährleistet die gleichbleibende Funktion des Ventils über die gesamte Fahrzeuglebensdauer. Dabei bildet der Schlitz, der in Radialrichtung gesehen als eckiges U, T oder als V ausgeführt sein kann, zusätzlich eine Ausnehmung im Ventillager, die die abgeschabten Stoffe aufnehmen kann. Die der Ventilstange zugewandte zylindrische Aussparung dient darüber hinaus der Vergrößerung des Lagerspalts zwischen dem Ventillager und der Ventilstange, wodurch auf konstruktiv einfache Weise eine Reibungserhöhung infolge von nicht gänzlich vermeidbaren Ablagerungen im Lagerbereich der Ventilstange minimiert wird. Eine auf den jeweiligen Anwendungsfall abgestimmte optimale Reinigungswirkung lässt sich dadurch erzielen, dass die wenigstens eine Schabekante parallel oder schräg zur Längsachse der Ventilstange angeordnet ist. Der Hitzeschild ist vorzugsweise aus Edelstahl gefertigt und dient zugleich als Grobschmutzkappe. Alternativ kann der Hitzeschild ein einstückig angeformter Fortsatz des Gehäuses sein.

Gemäß einer bevorzugten Ausführungsform der Erfindung ist das zumindest eine gehäuseseitige Ventillager als Gleitlagerbuchse ausgeführt. Diese ist z.B. in eine Bohrung im Ventilgehäuse eingesetzt.

Es versteht sich von selbst, dass für Ventillager und Ventilstange eine reibungsarme Werkstoffpaarung verwendet wird, etwa eine Bronzelegierung für das Ventillager in Kombination mit einer Ventilstange aus Stahl.

Eine fertigungstechnisch einfache Lösung ergibt sich dadurch, dass vorzugsweise die wenigstens eine Schabekante an dem dem Absperrkörper zugewandten Ende des Ventillagers angeordnet ist.

Alternativ kann die Schabekante auch direkt am Gehäuse vorgesehen oder in einem dem Absperrkörper zugewandten Bereich auf das Gehäuse aufgesetzt sein.

Bevorzugt ist die wenigstens eine Schabekante im Bereich einer Ausnehmung im Ventillager angeordnet. Die Ausnehmung kann dann die abgeschabten Stoffe aufnehmen.

Insbesondere ist die wenigstens eine Schabekante durch eine Kante der Ausnehmung gebildet, d. h. die Schabekante steht gegenüber einer Innenwand des Ventillagers nicht vor.

Eine konstruktiv einfache Ausgestaltung ergibt sich, wenn die Ausnehmung in das Ventillager eingefräst ist. Hierzu kann ein Stirnwalzen- oder Fingerfräser bzw. ein Scheiben- oder Sichelfräser verwendet werden.

In einer bevorzugten Ausführungsform ist eine Antriebseinheit mit einer Abtriebsachse vorgesehen, wobei die Ventilstange eine direkte Verlängerung der Abtriebsachse bildet. Auf diese Weise wird eine besonders kompakte Bauweise erreicht.

Insbesondere kann die Ventilstange eine Gewindespindel aufweisen, die eine Drehbewegung der Ventilstange zumindest teilweise in eine lineare Bewegung des Absperrkörpers umwandelt. Ein solches Ventil findet beispielsweise als Hochdruck-Abgasrückführventil, VNT-Steller (VNT = Variable Nozzle Turbocharger) oder Umschaltklappe Anwendung.

Alternativ kann das Heißgasregelventil auch so ausgebildet sein, dass der Absperrkörper rotatorisch betätigt wird, etwa bei einer Drallklappe, Drosselklappe oder einem Niederdruck-Abgasrückführventil.

Vorzugsweise ist die der Ventilstange zugewandte zylindrische Aussparung als Freistich ausgeführt. Diese Aussparung dient der Vergrößerung des Lagerspalts zwischen dem Ventillager und der Ventilstange, wodurch auf konstruktiv einfache Weise eine Reibungserhöhung infolge von nicht gänzlich vermeidbaren Ablagerungen im Lagerbereich der Ventilstange minimiert wird.

Weitere Merkmale und Vorteile der Erfindung ergeben sich aus der nachfolgenden Beschreibung zweier bevorzugter Ausführungsformen anhand der beigefügten Zeichnungen. In diesen zeigen:
- Figur 1 eine Perspektivansicht eines Heißgasregelventils gemäß einer ersten Ausführungsform der Erfindung;
- Figur 2 einen Halbschnitt durch einen Teil des Heißgasregelventils aus Figur 1; und
- Figur 3 einen Halbschnitt durch einen Teil eines Heißgasregelventils gemäß einer zweiten Ausführungsform der Erfindung.

Figur 1 zeigt ein erfindungsgemäßes Heißgasregelventil 10, bei dem es sich insbesondere um ein Abgasregelventil für ein Abgasrückführsystem eines Fahrzeugverbrennungsmotors handelt.

Das Heißgasregelventil 10 weist ein zweiteilig ausgeführtes Gehäuse 12 sowie eine gehäuseseitig gelagerte Ventilstange 14 auf, an der ein Absperrkörper 16 angeordnet ist, der hier als Ventilteller ausgeführt ist und, wie in Figur 1 angedeutet, zumindest zwischen einer Schließstellung und einer Öffnungsstellung hin und her bewegt werden kann.

Wie aus Figur 2 ersichtlich ist, weist die Ventilstange 14 eine Gewindespindel 18 auf und ist in einem gehäuseseitigen Ventillager 20 gelagert, das als Gleitlagerbuchse ausgeführt und in einer Bohrung 22 des Gehäuses 12 angeordnet ist.

Die Ventilstange 14 bildet dabei eine direkte Verlängerung einer Abtriebsachse einer Antriebseinheit 24 in Form eines elektrischen Antriebs (siehe Figur 1), der bei Betätigung die Ventilstange 14 in Drehung versetzt. Durch die Gewindespindel 18 wird diese Drehbewegung der Ventilstange 14 zumindest teilweise in eine lineare Bewegung des Absperrkörpers 16 umgewandelt.

Im Bereich des Gehäuses 12 ist in einem zum Absperrkörper 16 weisenden Buchsenabschnitt 26 des Ventillagers 20 eine Ausnehmung 28 in Form eines radial durchgehenden Schlitzes vorgesehen, wobei die radial innenseitigen Ränder bzw. Kanten des Schlitzes bzw. der Ausnehmung 28 je eine Schabekante 30 bilden (Figur 2). Die Schabekanten 30 enden nahe der Oberfläche der Ventilstange 14 und dienen zum Abschaben von Ablagerungen, die sich im ausgefahrenen Zustand der Ventilstange 14 auf dem dem Heißgas ausgesetzten Abschnitt der Ventilstange 14 absetzen. Die Schabekanten 30 sind somit an dem dem Absperrkörper 16 zugewandten Ende des Ventillagers 20 angeordnet. Die Ausnehmung 28 ist in das Ventillager 20 eingefräst, beispielsweise mit einem Stirnwalzen- oder Fingerfräser, und hat die Form eines eckigen U. Die Schabekanten 30 verlaufen somit parallel zur Längsachse L der Ventilstange 14. Natürlich kann auch der senkrecht zur Längsachse L verlaufende Rand des Schlitzes, der den unteren Teil des eckigen U bildet, eine Schabekante 30 darstellen.

Alternativ zur gezeigten Ausgestaltung könnte die Ausnehmung 28 auch nur auf der der Ventilstange 14 zugewandten Innenseite des Ventillagers 20 vorgesehen sein, also nicht radial durchgehend ausgestaltet sein. Die gezeigte Ausgestaltung mit dem radial durchgehenden Schlitz ist jedoch fertigungstechnisch einfacher zu realisieren.

Weiterhin ist ein Hitzeschild 32 vorgesehen, der als Kappe z.B. aus Edelstahl ausgeführt ist und das Ventillager 20 zum Absperrkörper 16 hin radial umgibt. Der Hitzeschild 32 dient zugleich als Grobschmutzkappe, die einen Eintrag von Verunreinigungen aus dem Abgas in das Ventillager 20 verringert.

Um das Reibungsverhalten der Ventilstange 14 im Ventillager 20 weiter zu verbessern, weist das Ventillager 20 auf der dem Absperrkörper 16 abgewandten Seite einen Abschnitt 34 auf, in dem eine in Figur 2 nur angedeutete, der Ventilstange 14 zugewandte zylindrische Aussparung 36 vorgesehen ist. Diese ist insbesondere als Freistich ausgeführt. Durch die innenliegende Aussparung 36 wird der Lagerspalt zwischen dem Ventillager 20 und der Ventilstange 14 vergrößert, wodurch eine Reibungserhöhung infolge von unvermeidbaren Ablagerungen minimiert wird.

Figur 3 zeigt eine alternative Ausgestaltung des Heißgasregelventils 10, die sich von der bisher beschriebenen nur dadurch unterscheidet, dass die Ausnehmung 28 bzw. der radial durchgehende Schlitz in Form eines V ausgeführt ist, wodurch die Schabekanten 30 schräg zur Längsachse L der Ventilstange 14 angeordnet sind. Ein derartiger Schlitz kann beispielsweise mit einem Scheiben- oder Sichelfräser in das Ventillager 20, genauer den Buchsenabschnitt 26, eingefräst werden.

## Patentansprüche

1. Heißgasregelventil, insbesondere Abgasregelventil, mit einem Gehäuse (12) und einem an einer Ventilstange (14) angeordneten Absperrkörper (16), wobei die Ventilstange (14) gehäuseseitig gelagert ist und bei Betätigung des Absperrkörpers (16) eine Drehbewegung ausführt, und wobei zumindest ein gehäuseseitiges Ventillager (20) vorgesehen ist, **dadurch gekennzeichnet, dass** im Bereich des Gehäuses (12) wenigstens eine der Ventilstange (14) zugewandte, nahe der Oberfläche der Ventilstange (14) endende Schabekante (30) vorhanden ist zum Abschaben von sich auf dem im ausgefahrenen Zustand der Ventilstange (14) dem Heißgas ausgesetzten Abschnitt der Ventilstange (14) befindlichen Ablagerungen, wobei die wenigstens eine Schabekante (30) parallel oder schräg zur Längsachse (L) der Ventilstange (14) angeordnet ist, dass das Ventillager (20) einen zum Absperrkörper (16) weisenden Buchsenabschnitt (26) hat, der zumindest einen radial durchgehenden Schlitz aufweist, dessen radial innenseitiger Rand die Schabekante (30) bildet, dass das Ventillager (20) auf der dem Absperrkörper (16) abgewandten Seite einen Abschnitt (34) aufweist, in dem eine der Ventilstange (14) zugewandte zylindrische Aussparung (36) zur Minimierung einer Reibungserhöhung infolge von Ablagerungen vorgesehen ist, und dass das Ventillager (20) zum Absperrkörper (16) hin radial von einem gehäuseseitigen Hitzeschild (32) umgeben ist.

2. Heißgasregelventil nach Anspruch 1, **dadurch gekennzeichnet, dass** das zumindest eine gehäuseseitige Ventillager (20) als Gleitlagerbuchse ausgeführt ist.

3. Heißgasregelventil nach Anspruch 1 oder 2, **dadurch gekennzeichnet, dass** die wenigstens eine Schabekante (30) an dem dem Absperrkörper (16) zugewandten Ende des Ventillagers (20) angeordnet ist.

4. Heißgasregelventil nach einem der Ansprüche 1 bis 3, **dadurch gekennzeichnet, dass** die wenigstens eine Schabekante (30) im Bereich einer Ausnehmung (28) im Ventillager (20) angeordnet ist.

5. Heißgasregelventil nach Anspruch 4, **dadurch gekennzeichnet, dass** die wenigstens eine Schabekante (30) durch eine Kante der Ausnehmung (28) gebildet ist.

6. Heißgasregelventil nach Anspruch 4 oder 5, **dadurch gekennzeichnet, dass** die Ausnehmung (28) in das Ventillager (20) eingefräst ist.

7. Heißgasregelventil nach einem der vorhergehenden Ansprüche, **dadurch gekennzeichnet, dass** eine Antriebseinheit (24) mit einer Abtriebsachse vorgesehen ist, wobei die Ventilstange (14) eine direkte Verlängerung der Abtriebsachse bildet.

8. Heißgasregelventil nach einem der vorhergehenden Ansprüche, **dadurch gekennzeichnet, dass** die Ventilstange (14) eine Gewindespindel (18) aufweist, die eine Drehbewegung der Ventilstange (14) in eine lineare Bewegung des Absperrkörpers (16) umwandelt.

9. Heißgasregelventil nach einem der Ansprüche 1 bis 8, **dadurch gekennzeichnet, dass** die der Ventilstange (14) zugewandte zylindrische Aussparung (36) als Freistich ausgeführt ist.

## Claims

1. A hot-gas regulating valve, especially exhaust regulating valve, with a housing (12) and a shut-off element (16) arranged on a valve stem (14), wherein the valve stem (14) is mounted on the housing side and when the shut-off element (16) is actuated performs a rotary movement, and wherein at least one housing-side valve bearing (20) is provided, **characterised in that** in the region of the housing (12) at least one scraping edge (30) which faces the valve stem (14) and ends close to the surface of the valve stem (14) is present for scraping off deposits located on that portion of the valve stem (14) which is exposed to the hot gas in the extended state of the valve stem (14), wherein the at least one scraping edge (30) is arranged parallel or obliquely to the longitudinal axis (L) of the valve stem (14), **in that** the valve bearing (20) has a bush portion (26) pointing to the shut-off element (16), which has at least one radially continuous slot, the radially inside edge of which forms the scraping edge (30), **in that** the valve bearing (20) on the side remote from the shut-off element (16) has a portion (34) in which a cylindrical cutout (36) which faces the valve stem (14) is provided in order to minimise any increase in friction as a result of deposits, and **in that** the valve bearing (20) towards the shut-off element (16) is surrounded radially by a housing-side heat shield (32).

2. A hot-gas regulating valve according to Claim 1, **characterised in that** the at least one housing-side valve bearing (20) is embodied as a plain bearing bush.

3. A hot-gas regulating valve according to Claim 1 or Claim 2, **characterised in that** the at least one scraping edge (30) is arranged on the end of the valve bearing (20) which faces the shut-off element (16).

4. A hot-gas regulating valve according to one of Claims 1 to 3, **characterised in that** the at least one scraping edge (30) is arranged in the region of a recess (28) in the valve bearing (20).

5. A hot-gas regulating valve according to Claim 4, **characterised in that** the at least one scraping edge (30) is formed by an edge of the recess (28).

6. A hot-gas regulating valve according to Claim 4 or Claim 5, **characterised in that** the recess (28) is milled into the valve bearing (20).

7. A hot-gas regulating valve according to one of the preceding claims, **characterised in that** a drive unit (24) with an output axle is provided, wherein the valve stem (14) forms a direct extension of the output axle.

8. A hot-gas regulating valve according to one of the preceding claims, **characterised in that** the valve stem (14) has a threaded spindle (18) which converts a rotary movement of the valve stem (14) into a linear movement of the shut-off element (16).

9. A hot-gas regulating valve according to one of Claims 1 to 8, **characterised in that** the cylindrical cutout (36) which faces the valve stem (14) is embodied as an undercut.

## Revendications

1. Soupape de régulation de gaz chaud en particulier soupape de régu lation de gaz d'échappement comprenant un boîtier (12) et un obturateur (16) monté sur une tige de soupape (14), la tige de soupape (14) étant montée côté boîtier, et effectuant une rotation lors de l'actionnement de l'obturateur (16), et au moins un palier de soupape (20) situé côté boîtier étant prévu,
**caractérisée en ce que**
dans la zone du boîtier (12) il est prévu au moins un bord racleur (30) tourné vers la tige de soupape (14) et se terminant à proximité de la surface de cette tige de soupape (14), pour permettre de racler des dépôts situés sur le segment de la tige de soupape (14) exposé au gaz chaud à l'état déployé de cette tige de soupape (14), le bord racleur (30) étant situé parallèlement ou obliquement par rapport à l'axe longitudinal (L) de la tige de soupape (14), le palier de soupape (20) comportant un segment de douille (26) orienté vers l'obturateur (16), qui comporte au moins une fente traversante radiale dont le bord radial interne forme le bord racleur (30),
le palier de soupape (20) comporte, sur son côté situé à l'opposé de l'obturateur (16), un segment (34) dans lequel est prévu un évidement cylindrique (36) tourné vers la tige de soupape (14) permettant de réduire au maximum l'augmentation de la friction du fait de dépôts, et le palier de soupape (20) est entouré radialement vers l'obturateur (16) par un écran thermique (32) situé côté boîtier.

2. Soupape de régulation de gaz chaud conforme à la revendication 1, **caractérisée en ce que**
le palier de soupape (20) situé côté boîtier est réalisé sous la forme d'une douille de palier lisse.

3. Soupape de régulation de gaz chaud conforme à la revendication 1, **caractérisée en ce que**
le bord racleur (30) est situé à l'extrémité du palier de soupape (20) tournée vers l'obturateur (16).

4. Soupape de régulation de gaz chaud conforme à l'une des revendications 1 à 3,
**caractérisée en ce que**
le bord racleur (30) est situé dans la zone d'un évidement (28) du palier de soupape (20).

5. Soupape de régulation de gaz chaud conforme à la revendication 4, **caractérisée en ce que**
le bord racleur (30) est formé par un bord de l'évidement (28).

6. Soupape de régulation de gaz chaud conforme à la revendication 4 ou 5,
**caractérisée en ce que**
l'évidement (28) est fraisé dans le palier de soupape (20).

7. Soupape de régulation de gaz chaud conforme à l'une des revendications précédentes,
**caractérisée en ce qu'**
il est prévu une unité d'entraînement (24) ayant un axe entraîné, la tige de soupape (14) formant un prolongement direct de l'axe entraîné.

8. Soupape de régulation de gaz chaud conforme à l'une des revendica tions précédentes,
**caractérisée en ce que**
la tige de soupape (14) comporte une broche filetée (18) qui transforme un mouvement de rotation de cette tige de soupape (14) en un mouvement linéaire de l'obturateur (16).

9. Soupape de régulation de gaz chaud conforme à l'une des revendica tions 1 à 8,
**caractérisée en ce que**
l'évidement cylindrique (36) tourné vers la tige de soupape (14) est réalisé sous la forme d'un dégagement.
